# EUROPÄISCHE PATENTSCHRIFT

(11) **EP 1 384 950 B1**
(45) Veröffentlichungstag und Bekanntmachung des Hinweises auf die Patenterteilung: **17.10.2012**
(21) Anmeldenummer: 03405504.6
(22) Anmeldetag: 07.07.2003
(51) Int. Cl.: F23R 3/50

(54) **Ringförmige Brennkammer für eine Gasturbine**
Annular combustion chamber for a gas turbine
Chambre de combustion annulaire pour une turbine à gaz

(30) Priorität: 25.07.2002 DE 10233805
(43) Veröffentlichungstag der Anmeldung: 28.01.2004
(73) Patentinhaber: Alstom Technology Ltd, 5400 Baden (CH)
(72) Erfinder: Graf, Peter, 79790 Küssaberg (DE); Tschirren, Stefan, 4208 Nunningen (CH); Wunderle, Helmar, 79761 Waldshut-Tiengen (DE)

(56) Entgegenhaltungen:
- EP-A- 1 363 075
- DE-A- 19 727 407
- US-A- 4 446 693
- US-A- 5 363 643
- US-A- 5 799 491

## Beschreibung

### TECHNISCHES GEBIET

Die vorliegende Erfindung bezieht sich auf das Gebiet der Technik von Gasturbinen. Sie betrifft eine ringförmige Brennkammer für eine Gasturbine gemäss dem Oberbegriff des Anspruchs 1.

Eine solche Brennkammer, wie sie z.B. in der Fig. 3 wiedergegeben ist, ist bei Gasturbinen seit längerem im Einsatz.

### STAND DER TECHNIK

In Fig. 3 ist in einer Schnittdarstellung eine ringförmige Brennkammer, eine sogenannte EV-Brennkammer (EV = Environmental), nach dem Stand der Technik wiedergegeben. Die Brennkammer 26, die Teil einer nicht dargestellten Gasturbine ist und von der nur der oberhalb der Turbinenachse liegende Abschnitt wiedergegeben ist, erstreckt sich in Längsrichtung entlang der Turbinenachse in Strömungsrichtung (in Fig. 3 von rechts nach links). Auf der Eintrittsseite (rechte Seite in Fig. 3) ist auf einem zur Turbinenachse konzentrischen Kreisring eine Anzahl von Brennern 27 verteilt angeordnet, die im vorliegenden Fall als sogenannte Doppelkegelbrenner gemäss EP 0321809 ausgebildet sind. Dies ist indes keine zwingende Voraussetzung, und es versteht sich von selbst, dass die hier diskutierten Brennkammern auch mit anderen Brennervarianten betrieben werden können. Das aus den Brennern 27 austretende, verwirbelte Brennstoff-Luft-Gemisch verbrennt unter Flammenbildung in der auf die Brenner 27 folgenden Primärzone 30 und die entstehenden heissen Gase treten aus der Brennkammer 26 an einem Brennkammeraustritt 31 aus und in den nachfolgenden Turbinenteil ein, wo sie unter Arbeitsleistung expandieren. Um die Brennkammerwände 29 vor den heissen Gasen zu schützen, sind auf der Innenseite der Brennkammerwände 29 spezielle Auskleidungssegmente ("liner segments") 28 angeordnet und befestigt. Die Auskleidungssegmente 28 sind in axialer Richtung durchgehend ausgebildet und daher so lang wie der Innenraum der Brennkammer 26. Dies hat den Vorteil, dass die Anzahl der Teile und die Länge der undichten Spalte minimal ist.

Nachteilig ist bei der bekannten Konfiguration der Auskleidungssegmente jedoch, dass die Segmente vergleichsweise lang sind. Dies schafft hinsichtlich der Herstellbarkeit und der mechanischen Integrität Probleme. Diese Probleme werden noch grösser und möglicherweise nicht lösbar, wenn für sehr grosse Gasturbinen entsprechend grosse Brennkammern mit sehr langen Auskleidungssegmenten benötigt werden.

Darüber hinaus ist es aber auf dem Gebiet der Technologie der Gasturbinen an sich bekannt, Brennkammern mit einer Vielzahl von kleineren Auskleidungssegmenten auszurüsten. Jedoch je geringer diese Segmente dimensioniert sind, desto deutlicher tritt das Problem der zuverlässigen Abdichtung der vorhandenen Spalte zutage, was wiederum durch andere aufwändige Massnahmen ausgeglichen werden muss. Eine mangelhafte Wärmeisolation, beispielsweise infolge eindringender Heissgase, beeinträchtigt die Funktion der Gasturbine erheblich und hat nicht zuletzt negative Auswirkungen auf deren Lebensdauer.

US 5363643 beschäftigt sich mit dem Problem des Einsatzes von Auskleidungssegmenten auf Basis keramischer Werkstoffe in der Brennkammer eines Flugzeugtriebwerks. Die hohe Wärmebeständigkeit dieser Werkstoffe legt deren Einsatz nahe. Allerdings resultieren aus deren Wärmeausdehnungsverhalten, das deutlich von demjenigen der metallischen Tragstruktur abweicht, die vorgenannten erheblichen Risiken beim Betrieb des Triebwerks. Durch Anordnung einer Vielzahl rechteckiger Auskleidungssegmente mit speziellen Strukturmerkmalen soll diesen Nachteilen begegnet werden.

Bei der Lösung gemäss EP 1363075 sind die zahlreichen, im Wesentlichen zumindest annähernd rechteckigen Auskleidungssegmente mit Filmkühlbohrungen ausgestattet.

US 4446693 beschreibt ebenfalls Merkmale der Wandstruktur der Brennkammer eines Flugzeugtriebwerks, die sich hier aber durch Anordnung einer Vielzahl sich überlappender Auskleidungssegmente mit Austrittsspalten für Kühlluft in dem Überlappungsbereich auszeichnet.

### DARSTELLUNG DER ERFINDUNG

Es ist daher Aufgabe der Erfindung, eine Brennkammer zu schaffen, welche die oben beschriebenen Nachteile bekannter Brennkammern vermeidet und sich durch eine Vereinfachung der Herstellung und Montage sowie eine verbesserte mechanische Stabilität auszeichnet.

Die Aufgabe wird durch die Gesamtheit der Merkmale des Anspruchs 1 gelöst. Der Kern der Erfindung besteht darin, dass bei einer Brennkammer der eingangs genannten Art die Auskleidungssegmente in axialer Richtung in mehrere hintereinander angeordnete Teile unterteilt sind, und an Segmentträgern befestigt sind, die ebenfalls in axialer Richtung in mehrere Teile unterteilt sind.

Durch die Unterteilung der Auskleidungssegmente werden die einzelnen Teilelemente kleiner, wodurch sich ihre Herstellung vereinfacht und die mechanische Stabilität erhöht, und indem die Segmentträger, an denen die Auskleidungssegmente befestigt sind, ebenfalls in axialer Richtung in mehrere Teile unterteilt sind, vereinfacht sich gleichzeitig die Montage der Segmente.

Es hat sich dabei als besonders günstig herausgestellt, wenn die Auskleidungssegmente gemäss einer bevorzugten Ausgestaltung der Erfindung in zwei Teile unterteilt sind, wenn die Auskleidungssegmente dort unterteilt sind, wo die Strömungsgeschwindigkeit der heissen Gase niedrig ist, oder wenn die Auskleidungssegmente derart unterteilt sind, dass die Längen der einzelnen Segmentteile in axialer Richtung in etwa gleich sind.

Bevorzugt sind die Auskleidungssegmente konvektionsgekühlt.

Dabei können die unterteilten Auskleidungssegmente separat konvektionsgekühlt sein, wobei das durch die stromabwärts gelegenen Teile der Auskleidungssegmente strömende Kühlmedium in den Heissgasstrom der Brennkammer ausgelassen wird.

Es ist aber auch denkbar, dass zwischen den unterteilten Auskleidungssegmenten Verbindungskanäle vorgesehen sind, durch welche das konvektiv kühlende Kühlmedium vom einen Teil der Auskleidungssegmente in den anderen Teil der Auskleidungssegmente strömt.

Weitere Ausführungsformen ergeben sich aus den abhängigen Ansprüchen.

### KURZE ERLÄUTERUNG DER FIGUREN

Die Erfindung soll nachfolgend anhand von Ausführungsbeispielen im Zusammenhang mit der Zeichnung näher erläutert werden. Es zeigen
- Fig. 1: einen Schnitt durch eine in einer Gasturbine angeordnete Brennkammer mit in axialer Richtung unterteilten Auskleidungssegmenten gemäss einem bevorzugten Ausführungsbeispiel der Erfindung;
- Fig. 2: einen vergrösserten Ausschnitt aus der Darstellung der Fig. 1; und
- Fig. 3: einen Schnitt durch eine ringförmige Brennkammer nach dem Stand der Technik.

### WEGE ZUR AUSFÜHRUNG DER ERFINDUNG

In Fig. 1 ist ein Schnitt durch eine in einer Gasturbine angeordnete Brennkammer mit in axialer Richtung unterteilten Auskleidungssegmenten gemäss einem bevorzugten Ausführungsbeispiel der Erfindung wiedergegeben. Die Gasturbine 10, von der nur ein oberhalb der Turbinenachse liegender Teil dargestellt ist, weist ein äusseres Turbinengehäuse 11 auf, welches ein mit komprimierter Luft gefülltes Plenum 12 umgibt, in dem die eigentliche ringförmige Brennkammer 13 angeordnet ist. Der Strömungsverlauf erfolgt in Fig. 1 von rechts nach links. Durch die in einem Kopfraum der Brennkammer 13 angeordneten Brenner 14, 15, die in zwei Reihen übereinander liegen, wird das Brennstoff-Luft-Gemisch in die Primärzone 32 der Brennkammer 13 eingeblasen und verbrennt dort unter Bildung von Flammen. Die entstehenden heissen Gase treten durch den Brennkammeraustritt 33 aus der Brennkammer 13 aus und in die nachfolgende Turbine ein. Die Brennkammer 13 wird durch mehrere Segmentträger 18,..,21 vom umgebenden Plenum 12 abgetrennt. An den Innenwänden der Segmentträger 18,..,21 sind in axialer Richtung hintereinander erste und zweite Auskleidungssegmente 16 und 17 befestigt, wobei jeweils innere (in Fig. 1 untere) und äussere (in Fig. 1 obere) Auskleidungssegmente vorgesehen sind. Die geteilten Auskleidungssegmente 16, 17 haben in etwa die gleiche (axiale) Länge und sind dort getrennt, wo auch die zugehörigen Segmentträger 19, 20 und 18, 21 aneinanderstossen. Die Stelle, an der die geteilten Auskleidungssegmente 16, 17 aneinanderstossen (Zwischenraum 24 in Fig. 2), liegt dort, wo die Strömungsgeschwindigkeit der heissen Gase niedrig ist. Die geteilten Auskleidungssegmente 16, 17 sind in der gleichen Weise konvektionsgekühlt, wie dies bereits bei den ungeteilten Auskleidungssegmente der Fall ist.

Durch die Teilung der Segmentträger 18,..,21 wird erreicht, dass der Zusammenbau vereinfacht wird. Dies gilt insbesondere für die innere (untere) Auskleidung. Wenn die innere Auskleidung aus zwei Teilen zusammengebaut wird, kann der Trennungsspalt über die gesamte Länge verschraubt werden. Die Trennungslinie der Segmentträger 18, 21 für die zweiten Auskleidungssegmente 17 ist dabei für Schraubbolzen zugänglich, so dass ein Keil nicht länger benötigt wird.

Durch die erfindungsgemässe Aufteilung der Auskleidungssegmente und der Segmentträger wird es möglich, grössere Brennkammern zu verwirklichen, ohne dass entsprechend grosse Segmente konstruiert werden müssen. Auf diese Weise kann man auf bereits bewährte Segmentgrössen zurückgreifen. Die Erfindung ermöglicht es auch, in unterschiedlichen Gasturbinen dieselben Brenner 14, 15 und ersten Auskleidungssegmente 16 zu verwenden. Angepasst an unterschiedliche Turbineneinlassgeometrien wird dann nur der Brennkammeraustritt 33 mit den zweiten Auskleidungssegmenten 17 und deren Segmentträgern 18, 21.

Die Konfiguration der Auskleidungssegmente 16, 17 ist so wie bei den EV- und SEV-Brennkammern der bekannten Gasturbinen der Anmelderin vom Typ GT24B und GT26B (siehe dazu den Artikel von D. K. Mukherjee "State-of-the-art gas turbines - a brief update", ABB Review 2/1997, S. 4-14 (1997)). Eine Besonderheit ist das Vorsehen von Verbindungskanälen 22, 23 (Fig. 1 und Fig. 2) zwischen den zweiten Auskleidungssegmenten 17 und den ersten Auskleidungssegmenten 16. Durch diese Verbindungskanäle 22, 23 kann die für die konvektive Kühlung der Auskleidungssegmente 16, 17 verwendete Kühlluft von den zweiten Auskleidungssegmenten 17 in die ersten Auskleidungssegmente 16 strömen und dort zur Kühlung beitragen. Das Kühlsystem der zweiten Auskleidungssegmente 17 wird nur mit einem Teil des gesamten Kühlmassenstromes betrieben, um die Strömungsgeschwindigkeiten zur Vermeidung von Druckabfällen in den Verbindungskanälen 22, 23 klein zu halten. Für die Kühlung der ersten Auskleidungssegmente 16 wird ein zusätzlichert Teilstrom 25 benötigt (Fig. 2). Der Uebergangsbereich zwischen den inneren zweiten und ersten Auskleidungssegmenten 17 und 16 ist in Fig. 2 vergrössert dargestellt.

Es ist aber auch denkbar, auf die Verbindungskanäle 22, 23 zu verzichten und die Kühlungssysteme der ersten und zweiten Auskleidungssegmente 16, 17 getrennt auszubilden. Die Kühlluft aus den zweiten Auskleidungssegmenten 17 wird dann in den Heissgasstrom ausgelassen. Die zweiten Auskleidungssegmente 17 sind dabei deutlich kürzer und sind für einen minimalen Kühlluftverbrauch optimiert. Der Vorteil der getrennten Kühlung liegt darin, dass auf die herstellungstechnisch aufwendigen Verbindungskanäle 22, 23 verzichtet werden kann, und dass Luft zur Beeinflussung der Heissgas-Temperaturverteilung und zur Kühlung des Spaltes zwischen Brennkammer und Turbine zur Verfügung steht. Erkauft wird dieser Vorteil durch einen reduzierten Luftmassenfluss im Brenner und eine geringe Höhe der Kühlkanäle in den zweiten Auskleidungssegmenten 17.

### BEZUGSZEICHENLISTE

- 10: Gasturbine
- 11: äusseres Turbinengehäuse
- 12: Plenum
- 13,26: Brennkammer (ringförmig)
- 14,15,27: Brenner
- 16,17: Auskleidungssegment
- 18,..,21: Segmentträger
- 22,23: Verbindungskanal
- 24: Zwischenraum
- 25: Teilstrom
- 28: Auskleidungssegment
- 29: Brennkammerwand
- 30,32: Primärzone
- 31,33: Brennkammeraustritt

## Patentansprüche

1. Ringförmige Brennkammer (13) für eine Gasturbine (10), in welche Brennkammer (13) auf einer Eintrittsseite Brenner (14, 15) münden, und welche Brennkammer (13) sich in axialer Richtung von der Eintrittsseite zu einer Austrittsseite (33) erstreckt und auf den Innenseiten zum Schutz vor den heissen Gasen mit gekühlten Auskleidungssegmenten (16, 17) ausgekleidet ist, und diese Auskleidungssegmente (16, 17) in axialer Richtung in mehrere hintereinander angeordnete Teile (16, 17) unterteilt sind, **dadurch gekennzeichnet, dass** die Auskleidungssegmente (16, 17) an Segmentträgern (18,..,21) befestigt sind, und diese Segmentträger (18,..,21) ebenfalls in axialer Richtung in mehrere Teile (18,..,21) unterteilt sind.

2. Brennkammer nach Anspruch 1, **dadurch gekennzeichnet, dass** die Auskleidungssegmente (16, 17) in zwei Teile (16, 17) unterteilt sind.

3. Brennkammer nach Anspruch 2, **dadurch gekennzeichnet, dass** die Auskleidungssegmente (16, 17) dort unterteilt sind, wo die Strömungsgeschwindigkeit der heissen Gase niedrig ist.

4. Brennkammer nach Anspruch 3, **dadurch gekennzeichnet, dass** die Auskleidungssegmente (16, 17) derart unterteilt sind, dass die Längen der einzelnen Segmentteile (16, 17) in axialer Richtung in etwa gleich sind.

5. Brennkammer nach einem der Ansprüche 1 bis 4, **dadurch gekennzeichnet, dass** die Auskleidungssegmente (16, 17) konvektionsgekühlt sind.

6. Brennkammer nach Anspruch 5, **dadurch gekennzeichnet, dass** die unterteilten Auskleidungssegmente (16, 17) separat konvektionsgekühlt sind.

7. Brennkammer nach Anspruch 6, **dadurch gekennzeichnet, dass** das durch die stromabwärts gelegenen Teile (17) der Auskleidungssegmente strömende Kühlmedium in den Heissgasstrom der Brennkammer (13) ausgelassen wird.

8. Brennkammer nach Anspruch 5, **dadurch gekennzeichnet, dass** zwischen den unterteilten Auskleidungssegmenten (16, 17) Verbindungskanäle (22, 23) vorgesehen sind, durch welche das konvektiv kühlende Kühlmedium vom einen Teil (17) der Auskleidungssegmente in den anderen Teil (16) der Auskleidungssegmente strömt.

9. Brennkammer nach einem der Ansprüche 5 bis 7, **dadurch gekennzeichnet, dass** die stromabwärts gelegenen Teile (17) der Auskleidungssegmente nur von einem Teil des insgesamt für die Kühlung der Auskleidungssegmente vorgesehenen Massenstromes gekühlt werden.

## Claims

1. An annular combustor (13) for a gas turbine (10), into which combustor (13) burners (14, 15) open on an inlet side, and which combustor (13) extends in the axial direction from the inlet side to an outlet side (33) and is lined on the insides with cooled liner segments (16, 17) for protection from the hot gases, and these liner segments (16, 17) are subdivided in the axial direction into several parts (16, 17) arranged one behind the other, **characterized in that** the liner segments (16, 17) are fastened to segment carriers (18,...,21), and these segment carriers (18,...,21) are likewise subdivided in the axial direction into several parts (18, ...,21) .

2. The combustor as claimed in claim 1, **characterized in that** the liner segments (16, 17) are subdivided into two parts (16, 17).

3. The combustor as claimed in claim 2, **characterized in that** the liner segments (16, 17) are subdivided where the flow velocity of the hot gases is low.

4. The combustor as claimed in claim 3, **characterized in that** the liner segments (16, 17) are subdivided in such a way that the lengths of the individual segment parts (16, 17) in the axial direction are approximately the same.

5. The combustor as claimed in one of claims 1 to 4, **characterized in that** the liner segments (16, 17) are convection-cooled.

6. The combustor as claimed in claim 5, **characterized in that** the subdivided liner segments (16, 17) are convection-cooled separately.

7. The combustor as claimed in claim 6, **characterized in that** the cooling medium flowing through those parts (17) of the liner segments which are situated downstream is released into the hot-gas flow of the combustor (13).

8. The combustor as claimed in claim 5, **characterized in that** transition channels (22, 23) are provided between the subdivided liner segments (16, 17), through which transition channels (22, 23) the convectively cooling cooling medium flows from one part (17) of the liner segments into the other part (16) of the liner segments.

9. The combustor as claimed in one of claims 5 to 7, **characterized in that** those parts (17) of the liner segments which are located downstream are cooled only by part of the mass flow provided overall for the cooling of the liner segments.

## Revendications

1. Chambre de combustion annulaire (13) pour une turbine à gaz (10), dans laquelle chambre de combustion (13) débouchent, d'un côté d'entrée, des brûleurs (14, 15), et laquelle chambre de combustion (13) s'étendant dans une direction axiale depuis le côté d'entrée vers un côté de sortie (33) et étant revêtue de segments d'habillage refroidis (16, 17) sur les côtés intérieurs en vue de sa protection contre les gaz chauds, et ces segments d'habillage (16, 17) étant divisés dans la direction axiale en plusieurs parties disposées les unes derrière les autres (16, 17), **caractérisée en ce que** les segments d'habillage (16, 17) sont fixés sur des supports de segments (18,..,21) et ces supports de segments (18,..,21) sont également divisés dans la direction axiale en plusieurs parties (18,..,21).

2. Chambre de combustion selon la revendication 1, **caractérisée en ce que** les segments d'habillage (16, 17) sont divisés en deux parties (16, 17).

3. Chambre de combustion selon la revendication 2, **caractérisée en ce que** les segments d'habillage (16, 17) sont divisés là où la vitesse d'écoulement des gaz chauds est faible.

4. Chambre de combustion selon la revendication 3, **caractérisée en ce que** les segments d'habillage (16, 17) sont divisés de telle sorte que les longueurs des parties de segments individuelles (16, 17) soient approximativement égales dans la direction axiale.

5. Chambre de combustion selon l'une quelconque des revendications 1 à 4, **caractérisée en ce que** les segments d'habillage (16, 17) sont refroidis par convexion.

6. Chambre de combustion selon la revendication 5, **caractérisée en ce que** les segments d'habillage divisés (16, 17) sont refroidis séparément par convexion.

7. Chambre de combustion selon la revendication 6, **caractérisée en ce que** le fluide de refroidissement s'écoulant à travers les parties (17) des segments d'habillage situées en aval est évacué dans le flux de gaz chaud de la chambre de combustion (13).

8. Chambre de combustion selon la revendication 5, **caractérisée en ce qu'**entre les segments d'habillage divisés (16, 17) sont prévus des canaux de liaison (22, 23) à travers lesquels le fluide de refroidissement à refroidissement par convexion s'écoule depuis une partie (17) des segments d'habillage dans l'autre partie (16) des segments d'habillage.

9. Chambre de combustion selon l'une quelconque des revendications 5 à 7, **caractérisée en ce que** les parties (17) des segments d'habillage situées en aval sont seulement refroidies par une partie du flux massique prévu dans l'ensemble pour le refroidissement des segments d'habillage.
